# EUROPÄISCHE PATENTSCHRIFT

(11) **EP 3 724 456 B1**
(45) Veröffentlichungstag und Bekanntmachung des Hinweises auf die Patenterteilung: **01.03.2023**
(21) Anmeldenummer: 19720467.0
(22) Anmeldetag: 16.04.2019
(51) Int. Cl.: F01D 5/30

(54) **ROTOR MIT FLIEHKRAFT-OPTIMIERTEN KONTAKTFLÄCHEN**
ROTOR WITH FOR CENTRIFUGAL FORCES OPTIMIZED CONTACT SURFACES
ROTOR À SURFACES DE CONTACT OPTIMISÉES AU NIVEAU DE FORCES CENTRIFUGES

(30) Priorität: 03.05.2018 EP 18170613
(43) Veröffentlichungstag der Anmeldung: 21.10.2020
(73) Patentinhaber: Siemens Energy Global GmbH & Co. KG, 81739 München (DE)
(72) Erfinder: HOELL, Harald, 63607 Wächtersbach (DE); KAMPKA, Kevin, 45478 Mülheim a. d. Ruhr (DE); SCHRÖDER, Peter, 45327 Essen (DE)
(86) Internationale Anmeldenummer: PCT/EP2019/059727
(87) Internationale Veröffentlichungsnummer: WO 2019/211091

(56) Entgegenhaltungen:
- EP-A1- 2 975 218
- EP-A1- 3 015 656
- US-A- 4 304 523

## Beschreibung

Die Erfindung betrifft einen Rotor mit einer Rotorscheibe und einer Mehrzahl im Umfang an der Rotorscheibe befestigten Rotorbauteilen, wobei die Rotorscheibe eine zur Rotorachse weisende Stützfläche und das jeweilige Rotorbauteil eine zur Stützfläche komplementäre Haltefläche aufweist.

Aus dem Stand der Technik sind verschiedenste Möglichkeiten zur Anbringung von Rotorbauteilen an Rotorscheiben bekannt. So zeigt beispielsweise die EP 1944471 B1 einen Rotor mit einer Rotorscheibe, an der an einer Stirnseite eine Mehrzahl von Dichtelementen angeordnet ist. Hierbei weist die Rotorscheibe im Umfang verteilt eine Mehrzahl Schaufelhaltenuten auf, welche zur Aufnahme von Laufschaufeln bestimmt sind. Zur Abdeckung der Schaufelhaltenuten auf einer Stirnseite der Rotorscheibe befinden sich dort die im Umfang verteilt angeordneten Dichtelemente. Die Dichtelemente stützen sich hierbei unter Einwirkung von Fliehkraft bei Rotation des Rotors unmittelbar am zur Rotorachse weisenden Ende der Dichtelemente an der Rotorscheibe ab. Hierzu weist die Rotorscheibe einen umlaufenden sich axial vor der Stirnseite erstreckenden Vorsprung auf, an dem jeweils ein sich am Dichtelement zur Rotorscheibe erstreckender Befestigungsabsatz abstützt. Hierbei wird nahezu zwingend eine zur Rotorachse weisende Stützfläche am Vorsprung der Rotorscheibe von einer um die Rotorachse rotierenden Rotationsfläche gebildet. Die an der Stützfläche anliegende Haltefläche des Befestigungsabsatzes wird grundsätzlich komplementär zur Stützfläche mit übereinstimmendem Radius ausgeführt.

Weitere analoge Ausführungen sind auch aus der EP 2344723 B1, der EP 2414641 B1, der EP 3077627 B1, der EP 3090135 B1, der EP 3129599, der EP 3129600, der EP 3167163 und der EP 3227532 bekannt, wobei weiterhin alternative Befestigungen an der Rotorscheibe in der der EP 2399004 B1, der EP 2426315 B1, der US 9109457 B2, der EP 3071795, der EP 3019706, der WO 2017174355 und der WO 2017174723 offenbart werden.

Wenngleich sich die Befestigung der Dichtelemente an der Rotorscheibe über die Anlage des Befestigungsabsatzes der Dichtelemente am Haltevorsprung an den Rotorscheiben bewährt hat, so treten bei Strömungsmaschinen mit hohen Leistungen Belastungen an dem Haltevorsprung und dem Befestigungsabsatz nahe den zulässigen Materialkennwerten auf.

Um eine gleichmäßige Anlage des Dichtelements an der Rotorscheibe zu bewirken wird in der US 4,304,523 vorgeschlagen, die Radien der Anlagefläche an der Rotorscheibe geringfügig größer auszuführen, als die Radien der komplementären Anlagefläche an den Dichtelementen. Aufgrund der Zentrifugalkraft würde sich eine vorteilhafte gleichmäßige Druckbelastung ergeben. Zu berücksichtigen ist hierbei jedoch die abgewinkelte Gestalt der vorgeschlagenen Lösung, welche zu einer höheren Flexibilität führt. Sofern das Dichtelement jedoch relativ geradlinig ausgeführt ist, fehlt es an der notwendigen Flexibilität, so dass ein gegenteiliger Effekt mit einer höheren Belastung in der Mitte des Bauteils ergeben kann.

Aufgabe der vorliegenden Erfindung ist es daher, eine Befestigung von Rotorbauteilen an einer Rotorscheibe bei großen auftretenden Fliehkräften zu realisieren, wobei eine möglichst gleichmäßige Pressung in der Abstützung des Rotorbauteils anzustreben ist.

Die gestellte Aufgabe wird durch eine erfindungsgemäße Ausführungsform nach der Lehre des Anspruchs 1 gelöst. Ein erfindungsgemäßes Rotorbauteil zur Verwendung bei einem erfindungsgemäßen Rotor ist im Anspruch 10 angegeben. Vorteilhafte Ausführungsformen sind Gegenstand der Unteransprüche.

Der gattungsgemäße Rotor dient insbesondere zur Verwendung bei einer Gasturbine. Die Ausführungsform kann jedoch ebenso bei anderen Arten von Rotoren, beispielsweise bei Dampfturbinen zum Einsatz kommen. Zumindest weist der Rotor zumindest eine Rotorscheibe auf, an der im Umfang verteilt eine Mehrzahl Rotorbauteile angeordnet sind. Der Rotor definiert hierbei eine Rotorachse und somit eine axiale Richtung.

Hierzu weist die Rotorscheibe einen umlaufenden, sich axial erstreckenden Befestigungsabsatz auf. Dabei bildet der umlaufende Befestigungsabsatz auf der zur Rotorachse weisenden Seite eine Stützfläche. Bei der Stützfläche handelt es sich um eine um die Rotorachse umlaufende Rotationsfläche. In axialer Richtung betrachtet erstreckt sich die Stützfläche in über diejenige Länge, auf der eine Anlage des Rotorbauteils am Befestigungsabsatz gegeben ist. Entsprechend der Ausführung als Rotationskörper weist die Stützfläche an einer jeweiligen axialen Position einen bestimmten Stützradius als Abstand zur Rotorachse auf. Weiterhin kann ein mittlere Stützradius der Stützfläche definiert werden, als derjenige Radius, welcher in der Mitte der Stützfläche in axialer Richtung gegeben ist.

Demgegenüber besitzen die Rotorbauteile jeweils einen sich in Umfangsrichtung und zur Rotorscheibe axial erstreckenden Halteabsatz, welcher auf der zur Rotorachse weisenden Seite unterhalb des Befestigungsabsatz des angeordnet ist. Dabei weist der Halteabsatz eine zur Stützfläche komplementäre Haltefläche auf. Analog zur Stützfläche stellt sich ebenso die Haltefläche als Abschnitt einer Rotationsfläche dar. Entsprechend definiert sich die Haltefläche als diejenige Fläche des Halteabsatzes, welche am Befestigungsabsatz der Rotorscheibe zur Anlage kommt. Die Haltefläche als Rotationsfläche weist hierbei analog an einer jeweiligen axialen Position einen Halteradius auf. Weiterhin kann ein mittleren Halteradius der Haltefläche bestimmt werden, welcher in der Mitte der Haltefläche in axialer Richtung gegeben ist.

Bestimmungsgemäß können somit die im Rotorbauteil auftretenden Fliehkräfte zumindest anteilig über den Halteabsatz in der Anlage der Haltefläche an der Stützfläche auf den Befestigungsabsatz übertragen werden.

Während im Stand der Technik üblicherweise die Haltefläche und die Stützfläche von einer übereinstimmenden Rotationsfläche gebildet werden und insofern der Halteradius und der Stützradius übereinstimmen, wird erfindungsgemäß nunmehr der Halteradius kleiner als der Stützradius ausgeführt. Dabei hat es sich hinsichtlich der Erzielung höchster Belastungsfähigkeit gezeigt, dass ein Halteradius mit mindestens dem 0,99-fachen Stützradius und zugleich mit maximal dem 0,9995-fachen Stützradius erfindungsgemäß von besonderem Vorteil gegenüber den bekannten Ausführungen aus dem Stand der Technik ist. D.h. zulässig ist eine Abweichung des kleineren Halteradius gegenüber dem größeren Stützradius um maximal 1% wobei demgegenüber die Abweichung zumindest 0,5‰ beträgt.

Die Gegenüberstellung von Stützradius und Halteradius erfolgt jeweils an gleicher axialer Position, d.h. entsprechend der Anlage der Haltefläche an der Stützfläche.

Um eine in radialer Richtung und in Umfangsrichtung mehr oder weniger geradlinige Ausführung des Rotorbauteils zu ermöglichen ist weiterhin erfindungsgemäß vorgesehen, dass das Rotorbauteil einen sich axial durch das Rotorbauteil erstreckenden Durchbruch erhält. Dabei ist der Durchbruch radial außerhalb des Halteabsatzes, d.h. somit auch der Haltefläche, anzuordnen. Weiterhin ist vorgesehen, dass sich der Durchbruch in Umfangsrichtung ungefähr über die halbe Breite des Rotorbauteils erstreckt. Dies wird als gegeben angesehen, wenn die Breite des Durchbruchs zumindest der 0,25-fachen Breite des Rotorbauteils in Umfangsrichtung beträgt, demgegenüber jedoch die Breite des Durchbruchs nicht größer als die 0,75-fachen Breite des Rotorbauteils in Umfangsrichtung gewählt ist. Betrachtet wird hierbei die Breite an gleicher radialer Position.

Die erfindungsgemäße Ausführung des Rotorbauteils mit einem Halteradius, welcher geringfügig kleiner als der Stützradius gewählt ist, unter Einbringung des Durchbruchs führt in der Kombination zu dem besonderen Vorteil der hohen Belastungsfähigkeit der erfindungsgemäßen Verbindung zwischen dem Halteabsatz und dem Befestigungsabsatz. Einerseits ermöglicht der Durchbruch eine stärke Verformung des Rotorbauteils und anderseits wird die Verformung durch die unterschiedlichen Radien von Haltefläche und Stützfläche kompensiert. Dieses führt im Ergebnis dazu, dass eine gleichmäßigere Anlage der Stützfläche an die Haltefläche mit gleichmäßigen Druckspannungen erzielt werden kann gegenüber dem Versuch ohne Durchbruch eine passende Geometrie zu ermitteln.

Die Realisierung eines erfindungsgemäßen Rotors mittels erfinderischer Gestaltung des Rotorbauteils mit einem Halteabsatz mit einem abweichenden, kleineren Radius gegenüber der Stützfläche des Befestigungsabsatzes an der Rotorscheibe und unter Einbringung eines Durchbruchs wird zugleich ein neuartiges erfindungsgemäßes Rotorbauteil geschaffen, welches die zuvor definierten Eigenschaften aufweist.

Besonders vorteilhaft ist die Gestaltung des Halteabsatzes des Rotorbauteils, wenn der Halteradius mit zumindest dem 0,999-fachen des Stützradius gewählt wird. Dieses führt zu einer vorteilhaften Auslegung insbesondere in der Verwendung bei einem Rotor einer Gasturbine.

Die Breite des Durchbruchs entsprechend ungefähr der halben Breite des Rotorbauteils wird besonders vorteilhaft erzielt, wenn sich der Durchbruch über zumindest der 0,4-fachen Breite des Rotorbauteils in Umfangsrichtung erstreckt. Besonders vorteilhaft ist es hierbei analog, wenn sich der Durchbruch über maximal die 0,6-fache Breite des Rotorbauteils erstreckt.

Eine vorteilhafte Spannungsverteilung wird erzielt, wenn sich der Durchbruch mit zunehmendem Radius vergrößert. Beispielsweise kann vorgesehen sein, dass bei einer Ansicht in axialer Richtung auf das Rotorbauteil die beiden in Umfangsrichtung gegenüberliegenden Seiten einen Winkel von ungefähr 45° einschließen. Entsprechend ist es vorteilhaft, wenn sich die Breite von einer ersten radialen Position zu einer zweiten größeren radialen Position um zumindest dem 0,75-fachen der Differenz des zweiten Radius und des ersten Radius vergrößert, d.h. B2 >= B1 + 0,75 x (R2 - R1). Demgegenüber sollte sich die Breite jedoch nicht zu abrupt vergrößern. Hierzu sollte sich die Breite von einer ersten radialen Position zu einer zweiten größeren radialen Position um höchstem dem 1,25-fachen der Differenz des zweiten Radius und des ersten Radius vergrößern, d.h. B2 <= B1 + 1,25 x (R2 - R1). Bei dieser Betrachtung sind großzügige Abrundungen in den Ecken des Durchbruchs zu vernachlässigen.

Die Stützfläche und die komplementäre Haltefläche können im Längsschnitt betrachtet unterschiedlich ausgeführt werden. Im einfachsten Fall handelt es sich jeweils um zylindrische Flächen. Dieses erleichtert die Fertigung und sichert eine definierte Lage der Bauteile relativ zueinander. Nachteilig bei dieser Ausführung ist jedoch die Spannungsverteilung im Befestigungsabsatz und dem Halteabsatz. Weiterhin ist es denkbar, die Stützfläche und die komplementäre Haltefläche ballig oder (entlang der axialen Richtung) kurvenförmig auszuführen. Nachteilig ist in diesem Fall jedoch die Herstellung der Flächen bei Einhaltung geringster Toleranzen. Daher hat es sich als besonders vorteilhaft herausgestellt, wenn die Stützfläche und die komplementäre Haltefläche als Abschnitt einer Kegelfläche, d.h. konisch ausgeführt werden.

Bei Verwendung einer konischen Stützfläche sowie einer konischen Haltefläche ist es weiterhin vorteilhaft, wenn der Öffnungswinkel des definierenden Kegels zwischen 30° und 90° beträgt. D.h. der Winkel zwischen der Stützfläche bzw. der Haltefläche und der Rotorachse beträgt vorteilhaft zwischen 15° und 45°. Besonders vorteilhaft ist die Gestaltung des Befestigungsabsatzes mit der Stützfläche und des Halteabsatzes mit der Haltefläche, wenn ein Öffnungswinkel von zumindest 45° gewählt wird. Weiterhin ist es besonders vorteilhaft, wenn der Öffnungswinkel maximal 75° beträgt.

Weiterhin ist es von Vorteil, wenn der Abstand vom Halteabsatz zum Durchbruch im Verhältnis zur Breite des verbleibenden Steges neben dem Durchbruch nicht zu groß wird. Ausgehend von einer Stegbreite als Abstand vom Durchbruch bis zum nächstliegenden Seitenrand in Umfangsrichtung und einem Bezugspunkt in der Mitte der Haltefläche ist es daher vorteilhaft, wenn der Abstand von der Haltefläche bis zum Durchbruch in radialer Richtung nicht größer ist als die Stegbreite. Besonders vorteilhaft ist es, wenn der radiale Abstand zwischen dem 0,25-fachen und dem 0,75-fachen der Stegbreite beträgt.

Die erfindungsgemäße Ausführung des Rotorbauteils mit einer Haltefläche, welche eine gegenüber der Stützfläche geringfügig kleineren Radius aufweist, in Kombination mit einem Durchbruch kann besonders vorteilhaft angewendet werden, wenn das Rotorbauteil eine im Wesentlichen flache sich in Umfangsrichtung und radial erstreckende Gestalt aufweist. Insofern treten im Rotorbauteil bei einwirkender Fliehkraft innerhalb des Rotorbauteils vorwiegend Zugspannungen und nur untergeordnete Biegespannungen auf. Beispielsweise sind die Zugspannungen in diesem Fall zumindest doppelt so groß wie die Biegespannungen. Dabei erstreckt sich der Halteabsatz im Wesentlichen in axialer Richtung.

Zur Befestigung des Rotorbauteils am Rotor über Abstützung der Fliehkräfte vom Halteabsatz auf den Befestigungsabsatz ist es weiterhin von Vorteil, wenn sich das Rotorbauteil gegenüberliegend zum Halteabsatz mit einem inneren, zur Rotorachse weisenden Randabschnitt am Rotor abstützen kann. Hierzu weist wahlweise die Rotorscheibe einen umlaufenden, von einer Stirnseite der Rotorscheibe bzw. vom Befestigungsabsatz beabstandeten Ringvorsprung auf. Alternativ kann vorgesehen sein, dass der entsprechende Ringvorsprung an einer zur Rotorscheibe benachbarten zweiten Rotorscheibe angeordnet ist. Zumindest bildet der entsprechende Ringvorsprung an der Rotorscheibe bzw. der zweiten Rotorscheibe eine zum Befestigungsabsatz weisende Anlagefläche auf, an der der innere Randabschnitt der Rotorbauteile zur Anlage kommt und sich in axialer Richtung abstützen kann.

Die erfindungsgemäße Ausführungsform eignet sich in besonders vorteilhafter Weise bei einer Rotorscheibe, an der eine Mehrzahl im Umfang verteilt angeordnete Laufschaufeln angebracht werden können. Hierzu weist die Rotorscheibe im Umfang verteilt eine Mehrzahl die Rotorscheibe axial durchdringende Schaufelhaltenuten auf. Die Schaufelhaltenuten werden hierbei auf einer Stirnseite der Rotorscheibe durch die im Umfang verteilt angeordneten Rotorbauteile zumindest abschnittsweise abgedeckt.

In den nachfolgenden Figuren wird eine beispielhafte Ausführungsform für einen Rotor im Bereich der Verbindung zwischen Rotorbauteil und Rotorscheibe skizziert. Es zeigen:
- Fig. 1: In der Fig. 1 wird im Längsschnitt abschnittsweise die Rotorscheibe sowie das daran befestigte Rotorbauteil skizziert;
- Fig. 2: die Fig. 2 zeigt die Anordnung mit der Rotorscheibe und dem Rotorbauteil in einem Schnitt quer zur Rotorachse.

In der Fig. 1 wird schematisch in einem Längsschnitt durch die Rotorachse durch die Rotorscheibe 01 und das Rotorbauteil 11 im Bereich der Verbindung zwischen dem Rotorbauteil 11 und der Rotorscheibe 01 skizziert. Zu erkennen ist die Rotorscheibe 01 mit einer sich am radial äußeren Umfang befindlichen Schaufelhaltenut 02. Diese 02 ist bestimmt zur Aufnahme von Laufschaufeln (hier nicht dargestellt). Die Rotorscheibe 01 weist hierbei einen Befestigungsabsatz 04 auf, welcher 04 sich in Umfangsrichtung und in axialer Richtung erstreckt und auf der zur Rotorachse weisenden Seite eine Stützfläche 05 aufweist. In diesem Ausführungsbeispiel wird rein exemplarisch die Stützfläche 05 leicht geneigt und leicht ballig ausgeführt skizziert. In der Regel kann als einfache taugliche Gestalt eine konische Form der Stützfläche gewählt werden. Weiterhin weist die Rotorscheibe 01 beabstandet vom Befestigungsabsatz 04 einen umlaufenden, sich radial auswärts erstreckenden Ringvorsprung 07 auf. Insofern bildet sich in diesem Ausführungsbeispiel unterhalb des Befestigungsabsatzes 04 und hinter dem Ringvorsprung 07 eine umlaufende Nut.

Weiter zu erkennen ist das Rotorbauteil 11, welches 11 an der Rotorscheibe 01 befestigt ist. Hierzu weist das Rotorbauteil 11 einen Halteabsatz 14 auf, welcher 14 sich ebenso in Umfangsrichtung und axial erstreckt. Analog bildet der Halteabsatz 14 eine Haltefläche 15, welche 15 auf der radial auswärts weisenden Seite angeordnet ist. Hierbei ist sind die Haltefläche 15 sowie die Stützfläche 05 komplementär zueinander aufgeführt. Der Halteabsatz 14 ist nahe dem zur Rotorachse weisenden Ende des Rotorbauteils 11 angeordnet, wobei sich am Ende auf der zur Rotorachse weisenden Seite ein innerer Randabschnitt 17 befindet. Dieser 17 liegt hierbei axial an dem Ringvorsprung 07 der Rotorscheibe 01 an. Bei entsprechenden Fliehkräften aufgrund der Rotation des Rotors führt die Abstützung des Rotorbauteils 11 über den Halteabsatz 14 mit der Haltefläche 15 an der Stützfläche 05 des Befestigungsabsatzes 04 zu einem Moment im Rotorbauteil 11, welches über die Anlage des inneren Randabschnitts 17 am Ringvorsprung 07 abgestützt wird.

Von wesentlicher Bedeutung sind die Geometrien der Stützfläche 05 sowie der Haltefläche 15, wobei diese in axialer Richtung betrachtet über eine Auflagebreite 10 aneinander anliegen. D.h., diejenigen Flächen des Befestigungsabsatzes 04 bzw. des Halteabsatzes 14, welche über die Auflagebreite 10 aneinander anliegen werden als Stützfläche 05 sowie die Haltefläche 15 betrachtet. Hierbei weist die Stützfläche 05 als Rotationsfläche um die Rotorachse einen Stützradius 06 auf. Demgegenüber wird die Haltefläche 15 des Rotorbauteils 11 ebenso als Abschnitt einer Rotationsfläche ausgeführt weist entsprechend einen Halteradius 16 auf. Zur jeweiligen Gegenüberstellung wird der Stützradius 06 und der Halteradius 16 an gleicher axialer Position bestimmt. Von wesentlicher Bedeutung ist es nun, dass der Halteradius 16 kleiner ist als der Stützradius 06 und somit die Rotationsachse der Haltefläche 15 beabstandet zur Rotorachse positioniert ist.

Weiterhin weist das Rotorbauteil 11 als wesentlich für die Lösung einen das Rotorbauteil 11 in axialer Richtung durchdringenden Durchbruch 12 auf. Dieser 12 ist radial außerhalb des Halteabsatzes 14 angeordnet. Vorteilhaft wird dabei der Durchbruch 12 in einem bestimmten mittleren Abstand 23 in radialer Richtung von der Mitte der Haltefläche 15 angeordnet.

Hierzu skizziert die Fig. 2 nochmals die Anordnung mit der Rotorscheibe 01 und dem Rotorbauteil 11 in einem Schnitt quer zur Rotorachse durch den Befestigungsabsatz 04 und dem Halteabsatz 14, betrachtet in Richtung von der Rotorscheibe 01 wegweisend. Zu erkennen ist hierbei das Rotorbauteil 11 mit dem inneren Randabschnitt 17, welcher 17 axial am Ringvorsprung 07 anliegt.

Wesentlich für die Erfindung ist nunmehr die Betrachtung der auf der zur Rotorachse weisenden Seite an dem Befestigungsabsatz 04 angeordneten Stützfläche 05 mit dem hier dargestellten Stützradius 06 in Verbindung mit dem Halteabsatz 14, welcher 14 radial auswärts weisend die Haltefläche 15 mit dem Halteradius 16 aufweist. Zu erkennen ist (übertrieben dargestellt), dass hier vorgesehen ist, dass der Halteradius 16 einen geringeren Wert aufweist als es dem gegenüberliegenden entsprechenden Stützradius 06 entspricht.

Diese Gestalt, mit der zunächst in Umfangsrichtung betrachtet nicht vollflächigen Anlage der Haltefläche 15 an der Stützfläche 05 führt bei hohen Fliehkräften aufgrund einer entsprechenden Rotation des Rotors zu einer gleichmäßigen Auflagespannung zwischen den beiden Flächen 05, 15.

Radial außerhalb des Halteabsatzes 14 befindet sich der Durchbruch 12, wobei entsprechend beidseitig des Durchbruchs 12 zwei Stege am Rotorbauteil verbleiben. Der Durchbruch 12 trägt seinerseits zur gleichmäßigen Auflagespannung zwischen Haltefläche 15 und Stützfläche 05 bei. Dazu ist vorgesehen, dass der Durchbruch 12 eine Breite 22 in Umfangsrichtung aufweist, welche ungefähr der halben Breite 21 des Rotorbauteils 11 entspricht. Entsprechend verbleiben beidseitig Stege mit einer Stegbreite 24. Hinsichtlich der Positionierung des Durchbruchs ist dabei vorteilhaft zu berücksichtigen, dass der radiale Abstand 23 von der Mitte der Haltefläche 15 bis zum Durchbruch 12 nicht größer ist als die Stegbreite 24.

Weiterhin ist zu erkennen, dass sich der Durchbruch 12 bei zunehmendem Radius aufweitet. Zur optimalen Spannungsverteilung ist es vorteilhaft, wenn der Winkel zwischen der Seitenflanke des Durchbruchs in Umfangsrichtung und der radialen Mittelachse ungefähr 20° beträgt. Weiterhin kann vorteilhaft vorgesehen sein, dass am oberen Ende der Seitenflanke und am unteren Ende der Seitenflanke großzügige Abrundungen vorgesehen werden.

## Patentansprüche

1. Rotor mit einer Rotorachse und mit einer Rotorscheibe (01), welche (01) einen umlaufenden Befestigungsabsatz (04) mit einer zu einer Rotorachse weisenden um die Rotorachse rotierenden Stützfläche (05) aufweist, und mit mehreren im Umfang verteilt angeordneten Rotorbauteilen (11), welche (11) jeweils einen Halteabsatz (14) mit einer zur Stützfläche (05) komplementären einem Abschnitt einer Rotationsfläche bildenden Haltefläche (15) aufweisen, wobei in jedem Querschnitt senkrecht zur Rotorachse die Stützfläche (05) einen Stützradius (06) und die Haltefläche (15) ein Halteradius (16) aufweist,
**dadurch gekennzeichnet,**
**dass** der Halteradius (16) mindestens dem 0,99-fachen und maximal dem 0,9995-fachen Stützradius (06) entspricht, wobei das Rotorbauteil (11) radial außerhalb der Haltefläche (15) einen Durchbruch (12) aufweist, welcher (12) eine Breite (22) von zumindest dem 0,25-fachen und maximal dem 0,75-fachen der Breite (21) des Rotorbauteils (11) in Umfangsrichtung aufweist.

2. Rotor nach Anspruch 1,
**dadurch gekennzeichnet,**
**dass** der Halteradius (16) mindestens dem 0,999-fachen Stützradius (06) entspricht.

3. Rotor nach Anspruch 1 oder 2,
**dadurch gekennzeichnet,**
**dass** die Breite (22) des Durchbruchs (12) zumindest der 0,4-fachen und/oder maximal der 0,6-fachen Breite (21) des Rotorbauteils (11) in Umfangsrichtung entspricht.

4. Rotor nach einem der Ansprüche 1 bis 3,
**dadurch gekennzeichnet,**
**dass** sich der Durchbruch (12) mit zunehmendem Radius verbreitert, wobei die Differenz der Breite in Umfangsrichtung zwischen dem 0,75-fachem und dem 1,25-fachen der Differenz in radialer Richtung beträgt.

5. Rotor nach einem der Ansprüche 1 bis 4,
**dadurch gekennzeichnet,**
**dass** die Stützfläche (05) und die Haltefläche (06) konisch ausgeführt sind, wobei der Öffnungswinkel zwischen 30° und 90° beträgt.

6. Rotor nach einem der Ansprüche 1 bis 5,
**dadurch gekennzeichnet,**
**dass** der Abstand (23) in radialer Richtung von der Mitte der Haltefläche (15) bis zum Durchbruch (12) maximal dem Abstand (24) vom Durchbruch (12) bis zum Rand in Umfangsrichtung des Rotorbauteils (11) entspricht.

7. Rotor nach einem der Ansprüche 1 bis 6,
**dadurch gekennzeichnet,**
**dass** das Rotorbauteil (11) eine sich im Wesentlichen in Umfangsrichtung und radial erstreckende Gestalt aufweist, wobei sich der Halteabsatz (14) in axialer Richtung erstreckt.

8. Rotor nach einem der Ansprüche 1 bis 7,
**dadurch gekennzeichnet,**
**dass** die Rotorscheibe (01) und/oder eine zur Rotorscheibe (01) benachbarte zweite Rotorscheibe einen von der Stirnseite der Rotorscheibe (01) beabstandeten umlaufenden Ringvorsprung aufweist und dass das Rotorbauteil (11) auf der zur Rotorachse weisenden Seite einen inneren Randabschnitt (17) aufweist, wobei sich der innere Randabschnitt (17) gegenüberliegend zum Halteabsatz (14) am Ringvorsprung (07) axial abstützt.

9. Rotor nach einem der Ansprüche 1 bis 8,
**dadurch gekennzeichnet,**
**dass** die Rotorscheibe (01) eine Mehrzahl im Umfang verteilt angeordnete axial durchdringende Schaufelhaltenuten (02) aufweist und die Rotorbauteile (11) die Schaufelhaltenuten (02) auf einer Stirnseite der Rotorscheibe zumindest abschnittsweise abdecken.

10. Rotorbauteil (11) zur Verwendung bei einem Rotor nach einem der vorhergehenden Ansprüche aufweisend einen Halteabsatz (14) mit einer zur Stützfläche (05) der Rotorscheibe (01) komplementären einem Abschnitt einer Rotationsfläche bildenden Haltefläche (15), wobei in jedem Querschnitt senkrecht zur Rotorachse die Haltefläche (15) ein Halteradius (16) aufweist,
**gekennzeichnet durch**
einen radial außerhalb der Haltefläche (15) angeordneten Durchbruch (12), welcher (12) eine Breite (22) von zumindest dem 0,25-fachen und maximal dem 0,75-fachen der Breite (21) des Rotorbauteils (11) in Umfangsrichtung aufweist,
wobei der Halteradius (16) mindestens dem 0,99-fachen und maximal dem 0,9995-fachen des bestimmungsgemäßen Stützradius (06) entspricht.

11. Rotorbauteil (11) nach Anspruch 10,
**dadurch gekennzeichnet,**
**dass** der Halteradius (16) mindestens dem 0,999-fachen des bestimmungsgemäßen Stützradius (06) entspricht.

12. Rotorbauteil (11) nach Anspruch 10 oder 11,
**dadurch gekennzeichnet,**
**dass** die Breite (22) des Durchbruchs (12) zumindest der 0,4-fachen und/oder maximal der 0,6-fachen Breite (21) in Umfangsrichtung entspricht.

13. Rotorbauteil (11) nach einem der Ansprüche 10 bis 12,
**dadurch gekennzeichnet,**
**dass** sich der Durchbruch (12) mit zunehmendem Radius verbreitert, wobei die Differenz der Breite in Umfangsrichtung zwischen dem 0,75-fachem und dem 1,25-fachen der Differenz in radialer Richtung beträgt.

14. Rotorbauteil (11) nach einem der Ansprüche 10 bis 13,
**dadurch gekennzeichnet,**
**dass** die Haltefläche (06) konisch ausgeführt ist, wobei der Öffnungswinkel zwischen 30° und 90° beträgt.

15. Rotorbauteil (11) nach einem der Ansprüche 10 bis 14,
**dadurch gekennzeichnet,**
**dass** der Abstand (23) in radialer Richtung von der Mitte der Haltefläche (15) bis zum Durchbruch (12) maximal dem Abstand (24) vom Durchbruch (12) bis zum Rand in Umfangsrichtung entspricht.

16. Rotorbauteil (11) nach einem der Ansprüche 10 bis 15,
**dadurch gekennzeichnet,**
**dass** das Rotorbauteil (11) eine sich im Wesentlichen in Umfangsrichtung und radial erstreckende Gestalt aufweist, wobei sich der Halteabsatz (14) in axialer Richtung erstreckt.

## Claims

1. Rotor having a rotor axis, and having a rotor disk (01) that has a circumferential fastening shoulder (04) having a support surface (05) that faces toward a rotor axis and rotates about the rotor axis, and having a plurality of rotor components (11) distributed around the circumference, which (11) each have a retaining shoulder (14) having a retaining surface (15) forming a portion of a surface of revolution that is complementary to the support surface (05), wherein in each cross section perpendicular to the rotor axis the support surface (05) has a support radius (06), and the retaining surface (15) has a retaining radius (16),
**characterized in that**
the retaining radius (16) corresponds to at least 0.99 times and maximally to 0.9995 times the support radius (06), wherein the rotor component (11) has an aperture (12) radially outside the retaining surface (15), which (12) has a width (22) of at least 0.25 times and maximally 0.75 times the width (21) of the rotor component (11) in the circumferential direction.

2. Rotor according to Claim 1,
**characterized in that**
the retaining radius (16) corresponds to at least 0.999 times the support radius (06).

3. Rotor according to Claim 1 or 2,
**characterized in that**
the width (22) of the aperture (12) corresponds to at least 0.4 times and/or maximally to 0.6 times the width (21) of the rotor component (11) in the circumferential direction.

4. Rotor according to any one of Claims 1 to 3,
**characterized in that**
the aperture (12) widens with increasing radius, wherein the difference of the width in the circumferential direction is between 0.75 times and 1.25 times the difference in the radial direction.

5. Rotor according to any one of Claims 1 to 4,
**characterized in that**
the support surface (05) and the retaining surface (06) are conical, wherein the opening angle is between 30° and 90°.

6. Rotor according to any one of Claims 1 to 5,
**characterized in that**
the distance (23) in the radial direction from the center of the retaining surface (15) to the aperture (12) corresponds maximally to the distance (24) from the aperture (12) to the edge of the rotor component (11) in the circumferential direction.

7. Rotor according to any one of Claims 1 to 6,
**characterized in that**
the rotor component (11) has a shape that extends substantially in the circumferential direction and radially, wherein the retaining shoulder (14) extends in the axial direction.

8. Rotor according to any one of Claims 1 to 7,
**characterized in that**
the rotor disk (01) and/or a second rotor disk adjacent to the rotor disk (01) have/has a circumferential annular projection spaced apart from the end face of the rotor disk (01), and **in that** the rotor component (11) has an inner edge portion (17) on the side that faces toward the rotor axis, wherein the inner edge portion (17) is supported axially on the annular projection (07), opposite the retaining shoulder (14).

9. Rotor according to any one of Claims 1 to 8,
**characterized in that**
the rotor disk (01) has a plurality of blade retaining slots (02), distributed around the circumference, that extend through axially, and the rotor components (11) cover the blade retaining slots (02), at least portionally, on an end face of the rotor disk.

10. Rotor component (11) for use in the case of a rotor according to any one of the preceding claims, having a retaining shoulder (14) having a retaining surface (15) forming a portion of a surface of revolution that is complementary to the support surface (05) of the rotor disk (01), wherein in each cross section perpendicular to the rotor axis the retaining surface (15) has a retaining radius (16),
**characterized by**
an aperture (12), arranged radially outside the retaining surface (15), which (12) has a width (22) of at least 0.25 times and maximally 0.75 times the width (21) of the rotor component (11) in the circumferential direction,
wherein the retaining radius (16) corresponds to at least 0.99 times and maximally to 0.9995 times the intended support radius (06) .

11. Rotor component (11) according to Claim 10,
**characterized in that**
the retaining radius (16) corresponds to at least 0.999 times the intended support radius (06).

12. Rotor component (11) according to Claim 10 or 11,
**characterized in that**
the width (22) of the aperture (12) corresponds to at least 0.4 times and/or maximally to 0.6 times the width (21) in the circumferential direction.

13. Rotor component (11) according to any one of Claims 10 to 12,
**characterized in that**
the aperture (12) widens with increasing radius, wherein the difference of the width in the circumferential direction is between 0.75 times and 1.25 times the difference in the radial direction.

14. Rotor component (11) according to any one of Claims 10 to 13,
**characterized in that**
the retaining surface (06) is conical, wherein the opening angle is between 30° and 90°.

15. Rotor component (11) according to any one of Claims 10 to 14,
**characterized in that**
the distance (23) in the radial direction from the center of the retaining surface (15) to the aperture (12) corresponds maximally to the distance (24) from the aperture (12) to the edge in the circumferential direction.

16. Rotor component (11) according to any one of Claims 10 to 15,
**characterized in that**
the rotor component (11) has a shape that extends substantially in the circumferential direction and radially, wherein the retaining shoulder (14) extends in the axial direction.

## Revendications

1. Rotor comprenant un axe de rotor et un disque (01) de rotor, lequel (01) a un ressaut (04) de fixation faisant le tour et ayant une surface (05) d'appui, tournant autour d'un axe du rotor et tournée vers l'axe du rotor et comprenant plusieurs pièces (11) rotoriques réparties sur le pourtour, lesquelles (11) ont chacune un ressaut (14) de retenue ayant une surface (15) de retenue complémentaire de la surface (05) d'appui et formant une partie d'une surface de révolution, dans lequel, dans chaque section transversale, perpendiculairement à l'axe du rotor, la surface (05) d'appui a un rayon (06) d'appui et la surface (15) de retenue, un rayon (16) de retenue,
**caractérisé**
**en ce que** le rayon (16) de retenue représente au moins 0,99 fois et au plus 0,9995 fois le rayon (06) d'appui,
dans lequel la pièce (11) rotorique a, radialement à l'extérieur de la surface (15) de retenue, une ouverture (12), laquelle (12) a une largeur (22) représentant au moins 0,25 fois et au plus 0,75 fois la largeur (21) de la pièce (11) rotorique dans la direction du pourtour.

2. Rotor suivant la revendication 1,
**caractérisé**
**en ce que** le rayon (16) de retenue représente au moins 0,999 fois le rayon (06) d'appui.

3. Rotor suivant la revendication 1 ou 2,
**caractérisé**
**en ce que** la largeur (22) de l'ouverture (12) représente au moins 0,4 fois et/ou au plus 0,6 fois la largeur (21) de la pièce (11) rotorique dans la direction du pourtour.

4. Rotor suivant l'une des revendications 1 à 3,
**caractérisé**
**en ce que** l'ouverture (12) s'élargit en ayant un rayon croissant, la différence de la largeur, dans la direction du pourtour, représentant entre 0,75 fois et 1,25 fois la différence dans la direction radiale.

5. Rotor suivant l'une des revendications 1 à 4,
**caractérisé**
**en ce que** la surface (05) d'appui et la surface (06) de retenue sont coniques, l'angle d'ouverture étant compris entre 30° et 90°.

6. Rotor suivant l'une des revendications 1 à 5,
**caractérisé**
**en ce que** la distance (23) dans la direction radiale du milieu de la surface (15) de retenue à l'ouverture (12) correspond au plus à la distance (24) de l'ouverture (12) au bord dans la direction du pourtour de la pièce (11) rotorique.

7. Rotor suivant l'une des revendications 1 à 6,
**caractérisé**
**en ce que** la pièce (11) rotorique a une forme s'étendant sensiblement dans la direction du pourtour et radialement, le ressaut (14) de retenue s'étendant dans la direction axiale.

8. Rotor suivant l'une des revendications 1 à 7,
**caractérisé**
**en ce que** le disque (01) du rotor et/ou un deuxième disque du rotor voisin du disque (01) du rotor a une saillie annulaire faisant le tour à distance du côté frontal du disque (01) du rotor, et **en ce que** la pièce (11) rotorique a, du côté tourné vers l'axe du rotor, une partie (17) intérieure de bord, la partie (17) intérieure de bord s'appuyant axialement sur la saillie (07) annulaire en faisant face au ressaut (14) de retenue.

9. Rotor suivant l'une des revendications 1 à 8,
**caractérisé**
**en ce que** le disque (01) du rotor a plusieurs rainures (02) de retenue d'aube traversantes axialement et réparties sur le pourtour, et les pièces (11) rotoriques recouvrent, au moins par endroits, les rainures (02) de retenue d'aube sur un côté frontal du disque du rotor.

10. Pièce (11) rotorique à utiliser dans un rotor suivant l'une des revendications précédentes, comportant un ressaut (14) de retenue ayant une surface (15) de retenue formant une partie, complémentaire de la surface (05) d'appui du disque (01) de rotor, d'une surface de révolution, dans laquelle, dans chaque section transversale, perpendiculairement à l'axe du rotor, la surface (15) de retenue a un rayon (16) de retenue,
**caractérisée par**,
disposée radialement à l'extérieur de la surface (15) de retenue, une ouverture (12), laquelle (12) a une largeur (22) représentant au moins 0,25 fois et au plus 0,75 fois la largeur (21) de la pièce (11) rotorique dans la direction du pourtour,
dans laquelle le rayon (16) de retenue représente au moins 0,99 fois et au plus 0,9995 fois le rayon (06) d'appui conforme aux prescriptions.

11. Pièce (11) rotorique suivant la revendication 10,
**caractérisée**
**en ce que** le rayon (16) de retenue représente au moins 0,999 fois le rayon (06) d'appui.

12. Pièce (11) rotorique suivant la revendication 10 ou 11,
**caractérisée**
**en ce que** la largeur (22) de l'ouverture (12) représente au moins 0,4 fois et/ou au plus 0,6 fois la largeur (21) dans la direction du pourtour.

13. Pièce (11) rotorique suivant l'une des revendications 10 à 12,
**caractérisée**
**en ce que** l'ouverture (12) s'élargit en ayant un rayon croissant, la différence de la largeur, dans la direction du pourtour, représentant entre 0,75 fois et 1,25 fois la différence dans la direction radiale.

14. Pièce (11) rotorique suivant l'une des revendications 10 à 13,
**caractérisée**
**en ce que** la surface (06) de retenue est conique, l'angle d'ouverture étant compris entre 30° et 90°.

15. Pièce (11) rotorique suivant l'une des revendications 10 à 14,
**caractérisée**
**en ce que** la distance (23) dans la direction radiale du milieu de la surface (15) de retenue à l'ouverture (12) correspond au plus à la distance (24) de l'ouverture (12) au bord dans la direction du pourtour.

16. Pièce (11) rotorique suivant l'une des revendications 10 à 15,
**caractérisée**
**en ce que** la pièce (11) rotorique a une forme s'étendant sensiblement dans la direction du pourtour et radialement, le ressaut (14) de retenue s'étendant dans la direction axiale.
